# EUROPÄISCHE PATENTSCHRIFT

(11) **EP 2 044 267 B1**
(45) Veröffentlichungstag und Bekanntmachung des Hinweises auf die Patenterteilung: **14.08.2013**
(21) Anmeldenummer: 07726048.7
(22) Anmeldetag: 18.06.2007
(51) Int. Cl.: E01B 27/02

(54) **GLEISBAUMASCHINE ZUM VERTEILEN VON SCHOTTER AUF EINEM GLEIS**
RAIL CONSTRUCTION MACHINE FOR THE SPREADING OF BALLAST ON A RAIL
ENGIN DE POSE DE VOIE DESTINÉ À RÉPARTIR DU BALLAST SUR UNE VOIE

(30) Priorität: 14.07.2006 AT 12042006
(43) Veröffentlichungstag der Anmeldung: 08.04.2009
(73) Patentinhaber: Franz Plasser Bahnbaumaschinen-Industriegesellschaft m.b.H., 1010 Wien (AT)
(72) Erfinder: THEURER, Josef, A-1010 Wien (AT); WÖRGÖTTER, Herbert, A-4210 Gallneukirchen (AT)
(86) Internationale Anmeldenummer: PCT/EP2007/005337
(87) Internationale Veröffentlichungsnummer: WO 2008/006442

(56) Entgegenhaltungen:
- EP-A1- 0 227 142
- AT-B- 312 027
- DE-A1- 2 612 536

## Beschreibung

Die Erfindung betrifft eine Gleisbaumaschine zum Verteilen von Schotter auf einem Gleis gemäß dem Oberbegriff des Anspruchs 1.

Eine derartige Maschine ist aus DE-OS 26 12 536 bekannt. Diese Gleisbettreinigungsmaschine weist eine Schotteraushubkette sowie eine Siebanlage auf, der ein Schotterförderband zum Wiedereinbringen des gereinigten Schotters ins Gleis zugeordnet ist. Unterhalb des Abwurfendes dieses Förderbandes befindet sich eine Verteilereinrichtung in Form eines Behälters mit einem den Gleismittelbereich abdeckenden Verteilerboden und mit beidseits von diesem angeordneten Auslaßöffnungen. Anhand von - um in Gleislängsrichtung verlaufende Achsen mittels eines Antriebes gemeinsam bzw. symmetrisch verschwenkbaren - Flügeln sind die Öffnungen bezüglich ihrer Größe verstell- bzw. veränderbar, um den aus dem Behälter strömenden Schotter je nach Bedarf über den Gleisquerschnitt zu verteilen.

AT-B 312 027 beschreibt eine Schotterabwurfeinrichtung mit über den Gleisquerschnitt verteilten Auslaßöffnungen. Mit Hilfe von Klappen, die um in Gleislängsrichtung ausgerichtete Achsen unabhängig voneinander verschwenkbar sind, kann der abzuwerfende Schotter wahlweise in die verschiedenen Auslässe umgelenkt werden. Durch EP 0 227 142 ist eine Reinigungsmaschine gemäß den Oberbegriff des Anspruchs 1 mit verschiebbaren Schienenabdeckungen bekannt, die mit Schurren zur Schotterverteilung verbunden sind. Gemeinsam mit einer auf dem Abwurfförderband positionierten Umlenkvorrichtung wird der abzuwerfende Schotter über das Gleis verteilt.

Die Aufgabe der vorliegenden Erfindung liegt nun in der Schaffung einer Gleisbaumaschine der eingangs genannten Art, mit der auch unter nicht ganz optimalen Rahmenbedingungen ein effizienter Arbeitseinsatz möglich ist.

Diese Aufgabe wird erfindungsgemäß mit einer Gleisbaumaschine der gattungsgemäßen Art gelöst, die durch die im Kennzeichen des Anspruchs 1 angeführten Merkmale gekennzeichnet ist.

Mit einer auf diese Art mit einer erfindungsgemäß ausgebildeten Schotterumlenkvorrichtung ausgestatteten Maschine ist es nun problemlos möglich, den vom Abwurfende des Schotterförderbandes anfallenden Schotter auf optimale Weise quer über den Abwurfbereich zu verteilen. Die Erfindung erweist sich insbesondere dann von Vorteil, wenn auf Grund unterschiedlicher Einsatzbedingungen die Menge des von der Schotterreinigungs-Siebanlage ins Gleis zurückfließenden Schotters Schwankungen unterworfen ist. Für den Fall von geringeren aus dem Sieb anfallenden Schottermengen kann dann dieser Schotter - bei Abdeckung des Gleismittelbereiches durch die Schotterumlenkvorrichtung - gezielt auf die für das Gleisstopfen besonders wichtigen Stopfzonen im Kreuzungsbereich von Schiene und Schwelle konzentriert werden, um auch unter diesen Umständen in vorteilhafter Weise eine bestmögliche Unterstopfung des Gleises sicher zu stellen.

Weitere Vorteile der Erfindung ergeben sich aus den Unteransprüchen und der Zeichnungsbeschreibung.

Im Folgenden wird die Erfindung anhand von in der Zeichnung dargestellten Ausführungsbeispielen näher beschrieben. Es zeigen:

Fig. 1 eine schematische Teil-Seitenansicht einer Gleisbaumaschine mit einem erfindungsgemäß ausgebildeten Schotterpflug,

Fig. 2 eine Ansicht des Schotterpfluges in Gleislängsrichtung gemäß Pfeil II in Fig. 1, und

Fig. 3 und 4 jeweils eine Ansicht von weiteren Ausbildungsvarianten der Erfindung.

Eine in Fig. 1 ersichtliche Gleisbaumaschine 1 ist zum Aufnehmen von Schotter 2 aus einem Gleis 3 und zum Wiedereinbringen bzw. Verteilen des Schotters nach dessen Reinigung ausgebildet. Die Maschine 1 weist einen über Schienenfahrwerke 4 auf dem Gleis 3 verfahrbaren Maschinenrahmen 5 auf, an dem eine höhen- und seitenverstellbare Schotteraushubkette 6 und ein Schotterpflug 7 befestigt sind. Schotterförderbänder 8 bzw. 9 dienen zum Transport des ausgehobenen Schotters 2 zu einer (nicht gezeigten) Siebanlage bzw. zum Rücktransport des gereinigten Schotters von der Siebanlage ins Gleis 3. Zu diesem Zweck weist das Schotterförderband 9 ein Abwurfende 10 auf, das bezüglich einer Arbeitsrichtung 11 hinter der Aushubkette 6 positioniert ist.

Der Schotterpflug 7 ist über Spurkranzrollen 12 auf dem aus Schienen 14 und Schwellen 15 gebildeten Gleis 3 gelagert und anhand eines Antriebes 13 höhenverstellbar am Maschinenrahmen 5 befestigt. Wie im Weiteren nun auch in Fig. 2 dargestellt, ist der Schotterpflug 7 mit zwei zur Abdeckung der Schienen 14 vorgesehenen und sich in einer Längsrichtung 18 (Fig. 1) parallel zur jeweiligen Schiene 14 erstreckenden Schienenabdeckungen 16 ausgestattet. Zwischen diesen ist unterhalb des Abwurfendes 10 des Schotterförderbandes 9 eine in der genannten Längsrichtung 18 bzw. in Gleislängsrichtung verlaufende Schotterumlenkvorrichtung 17 angeordnet.

Die Schotterumlenkvorrichtung 17 ist aus zwei Schotterleitplatten 19 gebildet, die jeweils an einem mittig zwischen den Schienenabdeckungen 16 angeordneten und am Schotterpflug 7 montierten Träger 20 befestigt sind. Dabei ist jede Schotterleitplatte 19 anhand eines eigenen Antriebs 21 um eine parallel zur genannten Längsrichtung 18 verlaufende Schwenkachse 22 quer zur Gleislängsrichtung von einer ersten Stellung 23 (in vollen Linien auf der rechten Seite von Fig. 2 gezeigt) in eine Arbeitsstellung 24 (siehe linke Seite von Fig. 2) verstell- bzw. verschwenkbar. Die mit einem - bezüglich der Vertikalen - oberen Ende 25 mit dem Träger 20 verbundenen Schotterleitplatten 19 weisen jeweils ein bezüglich der Vertikalen unteres, parallel zu den Schwenkachsen 22 verlaufendes Ende 26 auf, wobei diese Enden 26 in der genannten ersten Stellung 23 zueinander unmittelbar benachbart angeordnet sind.

In der Arbeitsstellung 24 ist eine bezüglich der genannten Längsrichtung 18 normal sowie parallel zu den beiden Schienenabdeckungen 16 verlaufende Umlenkbreite b der Schotterumlenkvorrichtung 17 im Vergleich zur ersten Stellung 23 wenigstens dreimal so groß ausgebildet. Die in der Arbeitsstellung 24 durch den Abstand der beiden unteren Enden 26 der beiden Schotterleitplatten 19 zueinander gebildete Umlenkbreite b entspricht etwa 50% einer Distanz d, die durch innere, parallel zueinander verlaufende Begrenzungslinien 27 der beiden Schienenabdeckungen 16 gebildet wird.

Im Arbeitseinsatz befinden sich die Schotterleitplatten 19 der Schotterumlenkvorrichtung 17 normalerweise in der ersten Stellung 23, wobei der vom Abwurfende 10 des Schotterförderbandes 9 strömende Schotter 2 praktisch auf den gesamten Gleisquerbereich verteilt wird. Die Schienen 14 werden dabei durch die Schienenabdeckungen 16 geschützt. Wird nun festgestellt, dass auf Grund verschiedener Umstände die Menge des vom Reinigungssieb zurückfließenden Schotters 2 geringer wird, dann werden die Schotterleitplatten 19 mit Hilfe der Antriebe 21 in die Arbeitsstellung 24 verschwenkt, womit der ins Gleis 3 abgeworfene Schotter 2 hauptsächlich auf die Stopfzonen im Bereich unter den Schienen 14 konzentriert wird (siehe punktiert gezeichneten Pfeil in Fig. 2 links), während der für die Unterstopfung nicht ganz so wichtige Gleismittelbereich durch die Schotterumlenkvorrichtung 17 abgedeckt bleibt. Das Vorhandensein eines eigenen Antriebes 21 für jede Schotterleitplatte 19 ermöglicht zudem eine asymmetrische Verteilung des Schotters 2 zur einen oder anderen Schiene 14 hin.

In den Fig. 3 und 4 werden der Einfachheit halber für funktionsgleiche Teile dieselben Bezugszeichen wie in Fig. 1 und 2 verwendet.

Bei der in Fig. 3 dargestellten Variante einer erfindungsgemäßen Schotterumlenkvorrichtung 17 sind die Schotterleitplatten 19 um eine gemeinsame Schwenkachse 22 verschwenkbar ausgeordnet, wobei der Antrieb 21 als Rotationsantrieb ausgebildet ist. In der ersten Stellung 23 sind die Schotterleitplatten in vertikaler Richtung fluchtend übereinander positioniert und haben somit keine Schotterumlenkwirkung. Jede Schotterleitplatte 19 kann separat für sich in die Arbeitsstellung 24 verschwenkt werden.

In Fig. 4 sind die Schotterleitplatten 19 in Form einer Parallelogrammanlenkung 28 über Schwenkachsen 22 gelenkig miteinander verbunden. Der in der Mitte derselben angeordnete Antrieb 21 bewirkt eine Verstellung der Parallelogrammanlenkung 28 von einer ersten Stellung 23, in der die Breite in Gleisquerrichtung am Geringsten ist, in eine Arbeitsstellung 24 mit maximaler Umlenkbreite b.

## Patentansprüche

1. Gleisbaumaschine zum Verteilen von Schotter (2) auf einem Gleis (3), mit einem auf Schienenfahrwerken (4) verfahrbaren Maschinenrahmen (5) und einem auf diesem befestigten, durch Antriebe (13) höhenverstellbaren Schotterpflug (7) mit zwei zur Abdeckung von Schienen (14) des Gleises (3) vorgesehenen Schienenabdeckungen (16), wobei oberhalb des Schotterpfluges (7) ein Abwurfende (10) eines Schotterförderbandes (9) vorgesehen ist, **dadurch gekennzeichnet, dass** zwischen den beiden Schienenabdeckungen (16) sowie unterhalb des Abwurfendes (10) des Schotterförderbandes (9) eine sich in einer Längsrichtung (18) der Schienenabdeckungen (16) bzw. des Gleises (3) erstreckende, *einen Gleismittelbereich abdeckende* Schotterumlenkvorrichtung (17) angeordnet ist, die durch einen Antrieb (21) von einer ersten Stellung (23) in eine Arbeitsstellung (24) umstellbar ist, bei der eine bezüglich der genannten Längsrichtung (18) normal sowie parallel zu den beiden Schienenabdeckungen (16) verlaufende Umlenkbreite b der Schotterumlenkvorrichtung (17) im Vergleich zur ersten Stellung (23) wenigstens dreimal so groß ist.

2. Maschine nach Anspruch 1, **dadurch gekennzeichnet, dass** die Schotterumlenkvorrichtung (17) aus zwei Schotterleitplatten (19) gebildet ist, die jeweils durch einen Antrieb (21) um parallel zur genannten Längsrichtung (18) sowie parallel zueinander verlaufende Schwenkachsen (22) verstellbar an einem mittig zwischen den Schienenabdeckungen (16) angeordneten und am Schotterpflug befestigten Träger (20) befestigt sind, wobei ein bezüglich der Vertikalen oberes Ende (25) jeder Schotterleitplatte (19) mit dem Träger (20) verbunden ist.

3. Maschine nach Anspruch 2, **dadurch gekennzeichnet, dass** zwei bezüglich der Vertikalen untere, parallel zu den Schwenkachsen (22) verlaufende Enden (26) der Schotterleitplatten (19) in der ersten Stellung (23) zueinander unmittelbar benachbart angeordnet sind.

4. Maschine nach Anspruch 2 oder 3, **dadurch gekennzeichnet, dass** eine in der Arbeitsstellung (24) durch den Abstand der beiden unteren Enden (26) der beiden Schotterleitplatten (19) zueinander gebildete Breite b etwa 50 % einer Distanz d entspricht, die durch innere, zueinander parallel verlaufende Begrenzungslinien (27) der beiden Schienenabdeckungen (16) gebildet ist.

5. Maschine nach Anspruch 1, **dadurch gekennzeichnet, daß** die Schotterumlenkvorrichtung (17) aus zwei Schotterleitplatten (19) gebildet ist, die um eine gemeinsame, parallel zur genannten Längsrichtung (18) verlaufende Schwenkachse (22) anhand des - als Rotationsantrieb ausgebildeten - Antriebs (21) verschwenkbar sind.

6. Maschine nach Anspruch 1, **dadurch gekennzeichnet, daß** die Schotterumlenkvorrichtung (17) aus Schotterleitplatten (19) gebildet ist, die in Form einer - anhand des Antriebs (21) verstellbaren - Parallelogrammanlenkung (28) über parallel zur Längsrichtung verlaufende Schwenkachsen (22) gelenkig miteinander verbunden sind.

## Claims

1. A track maintenance machine for distributing ballast (2) on a track (3), comprising a machine frame (5) mobile on on-track undercarriages (4) and a ballast plough (7), fastened to the machine frame (5), which is vertically adjustable by drives (13) and has two rail covers (16) provided for covering rails (14) of the track (3), wherein a discharge end (10) of a ballast conveyor belt (9) is provided above the ballast plough (7), **characterized in that** a ballast deflecting device (17), extending in a longitudinal direction (18) of the rail covers (16) or the track (3) and covering a track center region, is arranged between the two rail covers (16) as well as underneath the discharge end (10) of the ballast conveyor belt (9), the ballast deflecting device (17) being convertible by means of a drive (21) from a first position (23) into a working position (24) in which a deflection width b, extending perpendicularly to said longitudinal direction (18) and parallel to the two rail covers (16), of the ballast deflecting device (17) is at least three times as big as compared to the first position (23).

2. A machine according to claim 1, **characterized in that** the ballast deflecting device (17) is formed of two ballast guide plates (19), each fastened for adjustment by means of a drive (21) about pivot axes (22), extending parallel to said longitudinal direction (18) and parallel to one another, to a beam (20) arranged centrally between the rail covers (16) and mounted on the ballast plough, wherein an upper end (25), with regard to the vertical, of each ballast guide plate (19) is connected to the beam (20).

3. A machine according to claim 2, **characterized in that** two lower ends (26), with regard to the vertical, of the ballast guide plates (19), extending parallel to the pivot axes (22), are arranged immediately adjacent to one another in the first position (23).

4. A machine according to claim 2 or 3, **characterized in that** a width b, formed in the working position (24) by the distance of the two lower ends (26) of the two ballast guide plates (19) to one another, corresponds to about 50% of a distance d which is formed by inner edge lines (27), extending parallel to one another, of the two rail covers (16).

5. A machine according to claim 1, **characterized in that** the ballast deflecting device (17) is formed of two ballast guide plates (19) which are pivotable by means of the drive (21) - configured as a rotation drive - about a common pivot axis (22) extending parallel to said longitudinal direction (18).

6. A machine according to claim 1, **characterized in that** the ballast deflecting device (17) is formed of ballast guide plates (19) which are articulatedly connected to one another in the shape of a parallelogram linkage (28), adjustable by means of the drive (21), via pivot axes (22) extending parallel to the longitudinal direction.

## Revendications

1. Engin de pose de voie pour la répartition de ballast (2) sur une voie ferrée (3), comprenant un châssis d'engin (5) pouvant être déplacé sur des mécanismes de roulement ferroviaires (4) et une chargeuse à ballast (7) fixée à celui-ci, réglable en hauteur par des entraînements (13) avec deux recouvrements de rail (16) prévus pour le recouvrement de rails (14) de la voie ferrée (3), dans lequel une extrémité de déchargement (10) d'une courroie de transport de ballast (9) est prévue au-dessus de la chargeuse à ballast (7), **caractérisé en ce qu'**un dispositif de déviation de ballast (17) s'étendant dans une direction longitudinale (18) des recouvrements de rail (16) ou de la voie ferrée (3), recouvrant une région centrale de voie ferrée est disposé entre les deux recouvrements de rail (16) ainsi qu'en dessous de l'extrémité de déchargement (10) de la courroie de transport de ballast (9), lequel peut être déplacé par un entraînement (21) d'une première position (23) dans une position de travail (24) dans laquelle une largeur de déviation b du dispositif de déviation de ballast (17) s'étendant perpendiculairement ainsi que parallèlement aux deux recouvrements de rail (16) par rapport à ladite direction longitudinale (18) est au moins le triple par rapport à la première position (23).

2. Engin selon la revendication 1, **caractérisé en ce que** le dispositif de déviation de ballast (17) est formé par deux plaques conductrices de ballast (19) qui sont fixées chacune par un entraînement (21) à un support (20) disposé au centre entre les recouvrements de rail (16) et fixé à la chargeuse de ballast de manière à pouvoir être déplacées autour d'axes de pivotement (22) s'étendant parallèlement à ladite direction longitudinale (18) ainsi que parallèlement l'un à l'autre, dans lequel une extrémité (25) supérieure par rapport à la verticale de chaque plaque conductrice de ballast (19) est reliée au support (20).

3. Engin selon la revendication 2, **caractérisé en ce que** deux extrémités (26) des plaques conductrices de ballast (19) inférieures par rapport à la verticale, s'étendant parallèlement aux axes de pivotement (22) sont disposées de manière directement voisines l'une de l'autre dans la première position (23).

4. Engin selon la revendication 2 ou 3, **caractérisé en ce qu'**une largeur b formée dans la position de travail (24) par l'écart des deux extrémités inférieures (26) des deux plaques conductrices de ballast (19) l'une par rapport à l'autre correspond à environ 50 % d'une distance d qui est formée par des lignes de délimitation internes (27) des deux recouvrements de rail (16) s'étendant parallèlement l'une à l'autre.

5. Engin selon la revendication 1, **caractérisé en ce que** le dispositif de déviation de ballast (17) est formé par deux plaques conductrices de ballast (19) qui peuvent pivoter autour d'un axe de pivotement commun (22) s'étendant parallèlement à ladite direction longitudinale (18) à l'aide de l'entraînement (21) réalisé en tant qu'entraînement rotatif.

6. Engin selon la revendication 1, **caractérisé en ce que** le dispositif de déviation de ballast (17) est formé par des plaques conductrices de ballast (19) qui sont reliées de manière articulée les unes aux autres sous la forme d'une articulation en parallélogramme (28) pouvant être déplacée à l'aide de l'entraînement (21) par le biais d'axes de pivotement (22) s'étendant parallèlement à la direction longitudinale.
